# EUROPÄISCHE PATENTSCHRIFT

(11) **EP 0 104 372 B1**
(45) Veröffentlichungstag und Bekanntmachung des Hinweises auf die Patenterteilung: **24.09.1986**
(21) Anmeldenummer: 83107719.3
(22) Anmeldetag: 05.08.1983
(51) Int. Cl.: B31F 1/28

(54) **Einseitige Wellpappenmaschine**
A single facer corrugating machine
Machine pour la fabrication de carton ondulé simple face

(30) Priorität: 03.09.1982 DE 3232774
(43) Veröffentlichungstag der Anmeldung: 04.04.1984
(73) Patentinhaber: Werner H. K. Peters Maschinenfabrik GmbH, D-2000 Hamburg 54 (DE)
(72) Erfinder: Schommler, Manfred, D-2085 Quickborn-Heide (DE)
(74) Vertreter: Patentanwälte Hauck, Graalfs, Wehnert, Döring, Siemons

## Beschreibung

Die Erfindung bezieht sich auf eine einseitige Wellpappenmaschine mit einer ersten Riffelwalze und einer zweiten Riffelwalze, die miteinander kämmen und zwischen die eine zu wellende Papierbahn eingeführt wird, einem Klebstoffapplikator zur Aufgabe von Klebstoff auf die Kuppen der Wellpappenbahn, einer mit der zweiten Riffelwalze zusammenwirkenden Andrückvorrichtung zum Aufbringen einer Deckbahn auf die Wellpappenbahn, die eine erste Umlenkwalze und eine zweite Umlenkwalze aufweist, die parallel und im Abstand zueinander angeordnet sind und über die die von einer Abrollung kommende Deckbahn so geführt wird, daß sie sich unter Druck gegen die Wellpappenbahn auf der zweiten Riffelwalze anlegt und in der zwischen Umlenkwalzen eine Blasvorrichtung angeordnet ist, die ein Druckpolster auf der der zweiten Riffelwalze abgewandten Seite der Deckbahn aufbaut.

Eine Wellpappenmaschine dieser Art ist bekannt (DE-A 25 27 819). Bei der bekannten Maschine wird eine andere bekannte Konstruktion ersetzt, bei der die Deckbahn mit Hilfe einer Preßwalze angedrückt wird. Durch die Verwendung von Preßwalzen entstehen erhebliche Probleme. Unerwünschte Schwingungen in einseitigen Welchlpappenmaschinen haben vorwiegend ihre Ursache in der Preßwalze. Die Bombierung von Preßwalzen bereitet ebenfalls erhebliche Probleme. Bei dem Wechsel einer Riffelwalze ist auch die Preßwalze mit auszuwechseln. Die Preßwalze trägt auch nicht unerheblich zur Lärmerzeugung im Betrieb der einseitigen Wellpappenmaschine bei. Weitere Nachteile bei Preßwalzen bestehen darin, daß Linienausstanzungen vorkommen, die durch das Stanzen der Zahnspitzen der Riffelwalze gegen die Preßwalze auftreten. Ferner können die Papiere eingequetscht oder im Extremfall angeschnitten werden. Da die Preßwalze lediglich eine Linienberührung zuläßt, ergibt sich eine sehr geringe Zeitdauer, in der die Deckbahn gegen die gewellte Bahn angedruckt wird (Verharrungszeit). Kurze Verharrungszeiten können die Qualität der Verleimung beeinträchtigen. Außerdem begrenzen sie die Produktionsgeschwindigkeit.

Bei der eingangs beschriebenen Wellpappenmaschine wird ein Anpreßgurt verwendet, der zumeist aus Stahlband besteht. Zwischen den Umlenkwalzen ist eine Blasvorrichtung angeordnet, die auf der Rückseite des Arbeitstrums des Stahlbandes ein Druckpolster aufbaut. Eine derartige Andrückvorrichtung für einseitige Wellpappenmaschinen ist jedoch.ebenfalls mit einigen Nachteilen behaftet.

Es ist schwierig, mit Hilfte eines Andrückgurtes über die gesamte Bahnbreite einen gleichmäßigen Anpreßdruck zu erzielen. Ein gleichmäßiger Anpreßdruck ist jedoch für eine gleichmäßige Verleimung erforderlich. Diese Vergleichmäßigung läßt sich bei der bekannten Vorrichtung auch nicht dadurch erreichen, daß auf der Rückseite des Anpreßtrums Druckluft aufgebracht wird. Diese Druckluft dient lediglich dazu, einen Teil der Gurtspannung zu ersetzen. Über das Stahlbahd läßt sich eine Vergleichmäßigung des Druckes mit Hilfe von Druckluft nicht erzielen. Ein weiterer Nachteil bei der Verwendung eines Anpreßgurtes besteht darin, daß seine Geschwindigkeit exakt der Umfangsgeschwindigkeit der zweiten Riffelwalze entsprechen muß. Der Antrieb des Anpreßgurtes muß daher mit dem Antrieb der Riffelwalzen synchronisiert sein. Obwohl eine solche Synchronisation theoretisch exakt berechenbar ist, bereitet sie in der Praxis Schwierigkeiten. Eine Abweichung von der Umfangsgeschwindigkeit führt indessen zu einem-Schlupf zwischen Deckbahn und Anpreßgurt, wodurch eine einwandfreie Verleimung nicht mehr gewährleistet ist.

Es ist auch bekanntgeworden, der zweiten Riffelwalze eine Blashaube zuzuordnen (DE-A 24 21 771). Die Blashaube besitzt an ihrer der zweiten Riffelwalze zugekehrten Seite eine gekrümmte Umlenkfläche, deren Krümmung annähernd der des Umfangs der Riffelwalze entspricht. Die Deckbahn wird entlang der Führungsfläche geführt, in der jedoch eine Vielzahl von Löchern vorgesehen ist, über die Blasluft gegen die Deckbahn gerichtet werden kann. Nachteilig bei dieser bekannten Wellpappenmaschine ist die Tatsache, daß die stationäre Führungsfläche zumindest partiell einem Verschleiß unterliegt. Ein starker Verschleiß macht den Austausch der gesamten Blashaube notwendig. Nachteilig ist ferner die punktuelle Druckluftbeaufschlagung auf die Deckbahn, wodurch über die Andrückfläche insgesamt gesehen unterschiedliche Andruckkräfte erzeugt werden, die im äußersten Fall auch dazu führen können, daß die Deckbahn in die Wellentäler der Wellpappenbahn hineingewölbt wird. Schließlich muß bei einer derartigen Blasvorrichtung Sorge dafür getragen werden, daß die Temperierung der Wellpappenbahn stets ausreichend ist.

Der Erfindung liegt die Aufgabe zugrunde, die eingangs beschriebene bekannte Wellpappenmaschine dahingehend zu verbessern, daß bei gleichmäßigem Anpreßdruck eine einwandfreie Verleimung der Deckbahn erzielt wird.

Diese Aufgabe wird erfindungsgemäß dadurch gelöst, daß die Deckbahn mittels einer Abzugvorrichtung und entgegen einem Abbremsmittel zwischen Abrollung und zweiter Riffelwalze mit vorgegebener Spannung unmittelbar die Umlenkwalzen umschlingt und selbst als Andrückelement dien und das Druckluftspolster unmittelbar auf die Deckbahn wirkt.

Bei der erfindungsgemäßen Andrückvorrichtung wird die Deckbahn selbst als Anpreßelement verwendet. Zu diesem Zweck wird sie vor der Riffelwalze abgebremst, damit sie unter einer gewünschten Zugspannung die beiden Umlenkwalzen umschlingen kann. Das Druckluftpolster, das auf die Rückseite der Deckbahn zwischen den Umlenkwalzen aufgebracht wird, hat lediglich unterstützende Wirkung, vor allem im Hinblick auf die Vergleichmäßigung der Anpreßkraft. Der Druckgurt kann im übrigen auch dazu dienen, im eigentlichen Verleimungsbereich Wärme einzutragen. Dies ist zwar im Prinzip auch bei der eingangs genannten Wellpappenmaschine bekannt, dort wird jedoch ein Großteil der Wärme über den Stahlgurt ungenutzt abgeführt.

Mit Hilfe der erfindungsgemäßen Andrückvorrichtung läßt sich mit äußerst einfachen Mitteln eine wirksame Anpressung der Deckbahn an die zweite Riffelwalze erreichen bei vollständig gleichmäßiger Anlage gegen die Wellstoffbahn, ohne daß der Beleimungsvorgang durch die Anpreßkraft in irgendeiner Weise gestört wird. Durch Veränderung der Zugkraft einer Deckbahn bzw. der abgezogenen einseitigen Bahn oder der Abbremsung der Deckbahn läßt sich der Andrückpreßdruck auf das gewünschte Maß einstellen.

Bei der erfindungsgemäßen Wellpappenmaschine entfallen auch die Probleme im Hinblick auf die durch die Preßwalze verursachten Schwingungen sowie auf die Preßwalzenbombierung. Da das Andrücken der Deckbahn gegen die Wellbahn über eine längere Strecke erfolgt, kann die Produktionsgeschwindigkeit beträchtlich erhöht werden. Beschädigungen der Bahnen durch die Preßwalze entfallen ebenfalls. Schließlich wird auch die Lärmerzeugung, zu welcher die Preßwalze zusammen mit der zweiten Riffelwalze erheblich beiträgt, stark reduziert.

Während der Verleimung ist es erforderlich, daß die Bahnen eine vorgegebene Temperatur haben. Normalerweise wird die Deckbahn vor dem Anlegen an die Wellenbahn vorgeheizt. In einer Ausgestaltung der Erfindung wird hierzu vorgeschlagen, daß die Blasluft erwärmt ist. Mit Hilfe der erwärmten Blasluft kann daher eine vorgegebene Temperatur in der Deckbahn bzw. der Wellenbahn eingestellt werden.

Um die Wellenbahn nach dem Verlassen des Walzenspaltes zwischen den Riffelwalzen eng an die zweite Riffelwalze bzw. deren Riffelung anzulegen, ist bekannt, in diesem Bereich der zweiten Riffelwalze einen Unterdruck zu erzeugen. Der Unterdruck hält die gewellte Bahn in stetiger Anlage an der Wellung der zweiten Riffelwalze entgegen Rückstellkräften, welche der zuvor gewellten Bahn eigen sind. Eine derartige Führung ersetzt Führungsbleche, welche einem erheblichen Verschleiß unterliegen. Für eine derartige, mit Unterdruck arbeitende Wellpappenmaschine sieht eine weitere Ausgestaltung der Erfindung vor, daß die Blasluft zumindest teilweise aus der Abluft der Unterdruckvorrichtung kommt. Die Riffelwalzen sind normalerweise beheizt, zumindest weist jedoch die ankommende Wellstoffbahn eine erhöhte Temperatur auf. Die aus der Unterdruckvorrichtung kommende Abluft ist aus diesem Grunde ebenfalls auf höherer Temperatur. Bei bekannten Wellpappenmaschinen dieser Art wird die Abluft ungenutzt ins Freie gelassen. Dadurch geht nicht unerhebliche Energie verloren. Bei der Erfindung hingegen wird die Abluft dazu verwendet, die Deck- und Wellbahn zu erwärmen. Dadurch wird ein Teil der verlorenen Energie wiedergewonnen.

Besonders vorteilhaft ist die Anwendung dieser Maßnahme auf eine Unterdruckvorrichtung, bei längs eines von der gewellten Papierbahn nicht bedeckten äußeren Umfangbereichs der zweiten Riffelwalze eine Unterdruck-Kammer angeordnet ist, die in ringförmigen Saugnuten der zweiten Riffelwalze einen Unterdruck erzeugt. Eine derartige Unterdrückeinrichtung ist jedoch an sich bekannt (DE-AS 28 40 150)

Wie bereits erwähnt, wird die Deckbahn unter Spannung gehalten. In einer Ausgestaltung der Erfindung ist hierzu vorgesehen, daß das Förderelement der Abzugvorrichtung unter Schlupf an der Wellpappenbahn angreift. In diesem Zusammenhang sieht eine weitere Ausgestaltung der Erfindung vor, daß die Abzugvorrichtung ein Vakuumtransportband aufweist. Eine derartige Abzugeinrichtung sichert ein synchrones Laufverhalten zu den Riffelwalzen bei ausreichender Spannung an der Verklebestelle, so daß ein wirksames Verkleben zwischen Wellenstoff und Deckbahn erzielt wird. Vorzugsweise ist die zweite Umlenkwalze von einer Umlenkwalze des Vakuumtransportbandes gebildet.

Um die Anpressung der Deckbahn an die Riffelwalzenspitzen zu verändern, sieht eine weitere Ausgestaltung der Erfindung vor, daß die Umlenkwalzen parallel zu sich selbst bewegbar gelagert sind. Die Lagerung kann derart erfolgen, daß die Walzen von der Riffelwalze fort gegen eine Spannung verschiebbar ist, deren Größe veränderbar ist.

Ein Ausführungsbeispiel der Erfindung wird nachfolgend anhand einer Zeichnung näher erläutert.

Die einzige Figur zeigt einen Schnitt durch eine schematisch dargestellte einseitige Wellpappenmaschine nach der Erfindung.

Bevor auf die in den Zeichnungen dargestellten Einzelheiten näher eingegangen wird, sei vorangestellt, daß jedes der beschriebenen und gezeigten Merkmale für sich oder in Verbindung mit Merkmalen oder Ansprüchen von erfindungswesentlicher Bedeutung ist.

Die in der Zeichnung dargestellte einseitige Wellpappenmaschine besitzt eine erste oder obere Riffelwalze 10 und eine damit kämmende zweite oder untere Riffelwalze II. Dem Eingriffsbereich der beiden Riffelwalzen 10, 11 wird über eine Umlenkwalze 12 eine Wellstoffbahn 13 zugeführt. Die Drehrichtungen der Riffelwalzen 10, 11 sind durch Pfeile angedeutet. Nach dem Eingriffsbereich der Riffelwalzen 10, 11 befindet sich die gewellte Bahn 14 in den Wellungen der Riffelwalze 11. Sie werden hierin durch eine allgemein mit 15 bezeichnete Saugvorrichtung gehalten. Die Saugvorrichtung besitzt eine Saugkammer 16, die auf der gegenüberliegenden Seite der Riffelwalze 11 angeordnet ist. Die Riffelwalze 11 hat außerdem mehrere axial beabstandete ringförmige Saugnuten, so daß ein Unterdruck in der Saugkammer 16 zugleich auch einen Unterdruck In den Saugnuten erzeugt, wodurch die Wellbahn 14 eng anliegend an die Wellung der Riffelwalze gehalten wird. Die aus der Saugvorrichtung 15 abgeführte Luft ist mit dicken Pfeilen 17 angedeutet. Auf den Aufbau der Saugvorrichtung 15 soll im einzelnen nicht näher eingegangen werden, da sie Stand der Technik ist.

Eine Leimauftragswalze 18, die mit einer Abstreifwalze 19 zusammenwirkt, trägt in bekannter Weise auf die Wellenkuppen der Wellbahn 14 Klebstoff auf.

Eine Deckbahn 20, die entsprechend vorgeheizt ist, wird um eine erste Umlenkwalze 21 umgelenkt, die sich nahe der unteren Riffelwalze 11 und nahe der Leimauftragswalze 18 befindet. Eine zweite Umlenkwalze 22 befindet sich im Umfangsabstand zur Umlenkwalze 21 ebenfalls nahe der unteren Riffelwalze 11. Sie dient als Umlenkwalze für ein Vakuumtransportband 23, das mittels einer Antriebswalze 24 entgegengesetzt der Uhrzeigerrichtung angetrieben wird. Die zweite Umlenkwalze 22 dient gleichzeitig der Umlenkung der Deckbahn 20 und der mit ihr verbundenen Wellbahn 14.

Die Umlenkwalzen 21, 22 sind so angeordnet, daß die Deckbahn 20 die untere Riffelwalze über einen bestimmten Winkel umschlingt.

Da nun das Vakuumtransportband 23 an der Deckbahn 20 angreift und diese zusammen mit der Wellbahn 14 mit einer bestimmten Zugkraft abzieht, wird auf die Deckbahn 20 im - Umschlingungsbereich ein radialer Druck gegen die Riffelwalze 11 ausgeübt. Dadurch legt sich die Deckbahn 20 unter Druck gleichmäßig gegen die Wellbahn an, um eine einwandfreie Verklebung sicherzustellen. Zwischen den Umlenkwalzen 21 und 22 ist eine sich über die Länge der Riffelwalze 11 erstreckende Blashaube 25 angeordnet, die mit einem Zuleitungskanal 26 verbunden ist. Mit Hilfe der Blashaube 25 wird zwischen den Umlenkwalzen 21 und 22 ein Luftpolster 27 aufgebaut, das die Druckwirkung der gespannten Deckbahn 20 unterstützt. Der Zuleitungskanal 26 ist, was nicht näher dargestellt ist, mit der Saugeinrichtung 15 verbunden. Dies bedeutet, daß die aus der Saugeinrichtung 15 austretende heiße Luft über dem Kanal 26 der Blashaube 25 zugeführt wird. Durch Ansaugen von Nebenluft kann dabei die Temperatur der Blasluft in der Blashaube 25 erniedrigt werden bzw. durch geeignete Heizvorrichtungen erhöht werden. Mit Hilfe der Blashaube 25 kann daher im Anlagebereich der Deckbahn 10 eine gewünschte Temperatur eingestellt werden.

Die Walzen 21, 22 sind, wie durch Doppelpfeile angedeutet, verstellbar. Auf diese Weise läßt sich der Anlagedruck der Deckbahn an die Riffelwalze 21 variieren.

Die Zugspannung an der Deckbahn 20 kann dadurch eingestellt bzw. variiert werden, daß bei Zufuhr der Deckbahn diese um das entsprechende Maß abgebremst wird, z. B. beim Abrollen. Dadurch läßt sich auch der Anpreßdruck der Deckbahn 20 an die Riffelwalze 11 entsprechend einstellen.

## Patentansprüche

1. Einseitige Wellpappenmaschine mit einer ersten Riffelwalze (10) und einer zweiten Riffelwalze (11), die miteinander kämmen und zwischen die eine zu wellende Papierbahn (13) eingeführt wird, einem Klebstoffapplikator (18) zur Aufgabe von Klebstoff auf die Kuppen der Wellpappenbahn (14), einer mit der zweiten Riffelwalze (11) zusammenwirkenden Andrückvorrichtung zum Aufbringen einer Deckbahn (20) auf die Wellpappenbahn (14), die eine erste Umlenkwalze (21) und eine zweite Umlenkwalze (22) aufweist, die parallel und im Abstand zueinander angeordnet sind und über die die von einer Abrollung kommende Deckbahn (20) so geführt wird, daß sie sich unter Druck gegen die Wellpappenbahn (14) auf der zweiten Riffelwalze (11) anlegt und in der zwischen Umlenkwalzen (21, 22) eine Blasvorrichtung (25) angeordnet ist, die ein Druckluftpolster (27) auf der der zweiten Riffelwalze (11) abgewandten Seite der Deckbahn (20) aufbaut, dadurch gekennzeichnet, daß die Deckbahn (20) mittels einer Abzugvorrichtung (23) und entgegen einem Abbremsmittel zwischen Abrollung und zweiter Riffelwalze (11) mit vorgegebener Spannung unmittelbar die Umlenkwalzen (21, 22) umschlingt und selbst als Andrückelement dient und das Druckluftpolster (27) unmittelbar auf die Deckbahn (20) wirkt.

2. Wellpappenmaschine nach Anspruch 1, dadurch gekennzeichnet, daß die Blasluft erwärmt ist.

3. Wellpappenmaschine nach Anspruch 2, bei der der zweiten Riffelwalze eine Unterdruckvorrichtung (15) zugeordnet ist, die die gewellte Papierbahn (14) während ihrer Bewegung von der Eingriffstelle zwischen zweiter und erster Riffelwalze zur Eingriffstelle zwischen zweiter Riffelwalze und Andrückvorrichtung mit Unterdruck beaufschlagt, um die Wellungen der Papierbahn in den Rillen der zweiten Riffelwalze zu halten, dadurch gekennzeichnet, daß die Blasluft zumindest teilweise aus der Abluft der Unterdruckvorrichtung (15) kommt.

4. Wellpappenmaschine nach Anspruch 3, gekennzeichnet, durch die Anwendung auf eine an sich bekannte Unterdruckvorrichtung (15), bei der längs eines von der gewellten Papierbahn nicht bedeckten äußeren Umfangsbereiches der zweiten Riffelwalze (11) eine Unterdruck-Kammereinrichtung (16) angeordnet ist, die in ringförmigen Saugnuten der zweiten Riffelwalze (11) einen Unterdruck erzeugt.

5. Wellpappenmaschine nach einem der Ansprüche 1 bis 4, dadurch gekennzeichnet, daß das Förderelement (23) der Abzugvorrichtung unter Schlupf an der Wellpappenbahn angreift.

6. Wellpappenmaschine nach Anspruch 5, dadurch gekennzeichnet, daß die Abzugvorrichtung ein Vakuumtransportband (23) aufweist.

7. Wellpappenmaschine nach einem der Ansprüche 1 bis 5 und 6, dadurch gekennzeichnet, daß die zweite Umlenkwalze (22) von einer Umlenkwalze des Vakuumtransportbandes (23) gebildet wird.

8. Wellpappenmaschine nach einem der Ansprüche 1 bis 7, dadurch gekennzeichnet, daß die Umlenkwalzen (21, 22) parallel zu sich selbst bewegbar gelagert sind.

## Claims

1. A one-sided corrugated cardboard machine comprising a first corrugated roll (10) and a second corrugated roll (11) in meshing engagement with each other and between which a paper web (13) to be corrugated is introduced, an adhesive applicator (18) for dispensing an adhesive onto the peaks of the corrugated cardboard web (14), a contact pressure means cooperating with the second corrugated roll (11) for applying a covering web (20) onto the corrugated cardboard web (14) comprising a first deviation roll (21) and a second deviation roll (22) in parallel spaced arrangement with respect to each other, and via which the covering web (20) coming from an uncoiler is guided in such a manner that it places itself under pressure against the coardboard web (14) on the second corrugated roll (11), and in which a blowing means (25) is arranged between the deviation rolls (21, 22) which builds up a compressed air cushion (27) on the side of the covering web (20) facing away from the second corrugated roll (11), characterized in that the covering web (20) by means of a pull-off device (23) and against a braking means between the uncoiler and the second corrugated roll (11) directly surrounds the deviation rolls (21, 22) with a predetermined tension and serves itself as a contact pressure element and the compressed air cushion (27) is effective directly on the covering web (20).

2. Corrugated cardboard machine acccording to claim 1, characterized in that the blowing air is heated.

3. Corrugated cardboard machine according to claim 2 in which a vacuum device (15) is associated with the second corrugated roll which biases the corrugated paper web (14) with a vacuum during its movement from the point of engagement between the second and first corrugated rolls to the point of engagement between the second corrugated roll and the contact pressure means, in order to keep the corrugations of the paper web in the grooves of the second corrugated roll, characterized in that the blowing air at least in part comes from the waste air of the vacuum means (15).

4. Corrugated cardboard machine according to claim 3, characterized by the application to a known-per-se vacuum device (15) in which a vacuum chamber means (16) is arranged along an outer circumferential region of the second corrugated roll (11) not covered by the corrugated cardboard web, which generates a vacuum in annular suction grooves of the second corrugated roll (11).

5. Corrugated cardboard machine according to any one of the claims 1 to 4, characterized in that the conveyor element (23) of the pull-off means engages with slip at the corrugated cardboard web.

6. Corrugated cardboard machine according to claim 5, characterized in that the pull-off means comprises a vacuum transport web (23).

7. Corrugated cardboard machine according to any one of the claims 1 to 5 and 6, characterized in that the second deviation roll (22) is formed by a deviation roll of the vacuum transport belt (23).

8. Corrugated cardboard machine according to any one of the claims 1 to 7, characterized in that the deviation rolls (21, 22) are supported in a manner to be movable in parallel with respect to each other.

## Revendications

1. Machine pour la fabrication de carton ondulé simple face, comprenant un premier cylindre cannelé (10) et un second cylindre cannelé (11), qui engrènent l'un dans l'autre et entre lesquels on fait passer la bande de carton à onduler (13), un applicateur de colle (18) pour déposer de la colle sur les sommets des ondes du carton ondulé (14), un dispositif presseur coopérant avec le second cylindre cannelé (11) pour appliquer une bande de couverture (20) sur la bande de carton ondulé (14) et comportant un premier (21) et un second (22) rouleaux de renvoi qui sont disposée parellèlement et écartés l'un de l'autre, la bande de couverture (20) étant envoyée sur ces rouleaux de renvoi, depuis un dispositif de déroulage, de telle façon ou'elle s'appuie sous pression contée la bande de caeton ondulée (14) alors que celle-ci se trouve eur le second cylindre cannelé (11), un dispositif de soufflage (25) étant disposé entre les deux rouleaux de renvoi (21, 22) et engendrant un coussin d'air (27) sur la face de la bande de couverture (20) qui est à l'opposé du second cylindre cannelé (11), caractérisée en ce que la bande de couverture (20) s'enroule directement sur les rouleaux de renvoi (21, 22) grâce à un dispositif d'entraînement (23) et en opposition à un moyen se freinage, sous une tension prédéterminée, entre le dispositif de déroulage et le second cylindre cannelé (11), cette bande de couverture constituant par elle-même le dispositif presseur, et le coussin d'air (27) agissant directement sur elle.

2. Machine selon la revendication 1, caractérisée en ce que l'air de soufflage est chauffé.

3. Machine selon la revendication 2, dans laquelle un dispositif de mise en dépression est associé au second cylindre cannelé (11), ce dispositif maintenant en dépression la bande de carton ondulé (14) pendant son déplacement depuis le point de passage du premier au second cylindre cannelé jusqu'au point de passage du second cylindre cannelé au dispositif de pressage, afin de retenir les ondulations de le bande de carton dans les rainures du second cylindre cannelé, caractérisée en ce que l'air de soufflage provient au moins en partie de l'évacuation du didpositif de mise en dépression.

4. Machine selon la revendication 3, caractérisée par l'utilisation d'un dispositif de dépression connu en soi (15) dans lequel une chambre de dépression (16) est disposée le long d'une partie de la périphérie du second cylindre cannelé qui n'est pas recouverte par la bande de carton ondulé, cette chambre créant une dépression dans des rainures d'aspiration annulaires du second cylindre cannelé (11).

5. Machine selon l'une des revendications 1 à 4, caractérisée en ce que l'élément d'avancement (23) du dispositif d'entraînement attaque la bande de carton ondulé avec glissement.

6. Machine selon la revendication 5, caractérisée en ce que le dispositif d'entraînement comprend une bande transporteuse à dépression.

7. Machine selon l'une des revendications 1 à 5 et 6, caractérisée en ce que le second rouleau de renvoi (22) est constitué par un rouleau de renvoi de la bande transporteuse à dépression.

8. Machine selon l'une des revendications 1 à 7, caractérisée en ce que les rouleaux de renvoi (21, 22) sont montés de façon à pouvoir se deplacer parallèlement à euxmêmes.
